# EUROPÄISCHE PATENTSCHRIFT

(11) **EP 0 066 044 B1**
(45) Veröffentlichungstag und Bekanntmachung des Hinweises auf die Patenterteilung: **21.11.1984**
(21) Anmeldenummer: 82101771.2
(22) Anmeldetag: 06.03.1982
(51) Int. Cl.: E05B 65/36

(54) **Einrichtung zum Ent- und Verriegeln von Türen**
Device for locking and unlocking doors
Dispositif pour verrouiller et déverrouiller des portes

(30) Priorität: 25.05.1981 DE 3120778
(43) Veröffentlichungstag der Anmeldung: 08.12.1982
(73) Patentinhaber: VDO Adolf Schindling AG, D-60487 Frankfurt (DE)
(72) Erfinder: Stier, Bernhard, D-6233 Kelkheim-Fischbach (DE); Rathmann, Klaus, D-6000 Frankfurt/Main (DE)
(74) Vertreter: Könekamp, Herbert, Dipl.-Ing.

## Beschreibung

Die Erfindung bezieht sich auf eine Einrichtung zum Ent- und Verriegeln von Türen, insbesondere Kraftfahrzeugtüren, bei der an einzelnen Türen Türverriegelungsmechanismen mit pneumatischen Stellgliedern und zentral eine pneumatische Pumpe mit einer elektrischen Steuereinheit vorgesehen sind, wobei die Einrichtung durch zumindest einen Türschalter, der eine ent- und eine verriegelte Stellung ermöglicht, mittels eines Haupttürschlüssels ansteuerbar und die elektrische Steuereinheit der Pumpe derart ist, daß sie abwechselnd mit jedem Anlaufen die Stellglieder mit Überdruck oder Unterdruck versorgt. Eine solche Einrichtung ist Gegenstand der DE-A-2 805 004.

Bei der bekannten Einrichtung werden die Stellglieder der einzelnen Türverriegelungsmechanismen mittels eines automatisch vom Systemdruck gesteuerten 3/2-Wegeventils mit jedem Anlaufen der Pumpe abwechselnd mit dem Unterdruckausgang oder dem Überdruckausgang der Pumpe verbunden. Gleichzeitig sorgt ein ebenfalls vom Systemdruck betätigter Umschalter dafür, daß nach Abschluß des Ent- oder Verriegelungsvorganges die Pumpe abgeschaltet wird. Das Anlaufen der Pumpe erfolgt durch einen Türschalter.

Eine Alternative zur Ausführungsform gemäß der DE-A-2 805 004 stellt die Einrichtung dar, welche in der US-A-3105127 beschrieben ist. Statt einer Kolbenpumpe ist bei dieser Ausführungsform eine Flügelzellenpumpe vorgesehen, deren Drehsinn sich mit jedem Anlaufen ändert, so daß an ihrem Auslaß wechselnd Unterdruck oder Überdruck entsteht. Der Sinn dieser Pumpensteuerung liegt, genau wie bei der gemäß der genannten DE-A-2 805 004, darin, über nur eine einzige Leitung zu jedem Türverriegelungsmechanismus das Stellglied jedes Türverriegelungsmechanismus in zwei Richtungen, also in Verriegelungsstellung oder Offenstellung, bewegen zu können.

Weiterhin ist aus der FR-A 1-2452 563 eine Einrichtung zum Ent- und Verriegeln von Kraftfahrzeugtüren bekannt, bei der an den einzelnen Türen Türverriegelungsmechanismen mit Stellgliedem vorgesehen sind. Diese Stellglieder sind elektromotorisch angetrieben und werden zentral mittels eines einen Türschalter betätigenden Schlüssels angesteuert. Die Einrichtung hat drei Schaltstellungen und ermöglicht es die Türen wahlweise nur gegen öffnen von außen oder aber gegen öffnen von innen und außen zu verriegeln.

Kraftfahrzeuge mit verriegelten Türen werden oft dadurch aufgebrochen, daß ein Fenster eingeschlagen und dann die Tür am Türhebel von innen geöffnet wird.

Oftmals öffnen Diebe Kraftfahrzeugtüren auch von innen, ohne überhaupt ein Fenster zu zerstören, indem sie mit Schlingen oder Stangen durch die Fensterdichtung hindurch an der Scheibe vorbei zum Türhebel gelangen. Es besteht deshalb das Bedürfnis, die Türen von Kraftfahrzeugen zusätzlich zu sichern, so daß sie weder von außen noch von innen ohne Schlüssel geöffnet werden können. Beim Fahren sollten allerdings aus Sicherheitsgründen alle Türen von innen zu öffnen sein, damit im Falle eines Unfalls die Insassen ohne Zeitverlust das Fahrzeug verlassen können. Eine dritte Forderung an Kraftfahrzeugtüren besteht darin, es dem Fahrzeugbenutzer zu ermöglichen, sich selbst einzuschließen, damit die Türen nicht, z. B. an Ampeln oder Bahnübergängen, zum Zwecke eines Überfalls von außen geöffnet werden können.

Dieses sich selbst Einschließen darf jedoch aus Sicherheitsgründen nicht mit der Einrichtung erfolgen, welche das Öffnen und Schließen der Türen sowohl von innen als auch von außen verhindert, weil dann die Mitfahrer nur die Möglichkeit hätten auszusteigen, wenn zuvor die Fahrertüre von außen mit dem Schlüssel mechanisch entriegelt und somit die übrigen Verriegelungsstellen pneumatisch entriegelt würden.

Der Erfindung liegt die Aufgabe zugrunde, eine Einrichtung der eingangs genannten Art zum Ent- und Verriegeln von Türen, insbesondere Kraftfahrzeugtüren, zu entwickeln, welche es auf besonders einfache und damit billige und zuverlässige Weise ermöglicht, die Türen wahlweise nur gegen Öffnen von außen oder aber gegen Öffnen von innen und außen zu verriegeln.

Diese Aufgabe wird durch die im Anspruch 1 angegebenen Maßnahmen gelöst.

Die Vorteile der Erfindung sind vielfältig. Zunächst hat man bei einem mit einer solchen Einrichtung versehenen Kraftfahrzeug die gleichen Möglichkeiten wie bei einem Kraftfahrzeug mit herkömmlichen Türschlössern. Man kann diese so verriegeln, daß die Türen von außen nicht, immer jedoch von innen zu öffnen sind. Diese Verriegelungsart ist zweckmäßig, wenn man nachts durch einsame Gegend oder unsichere Stadtteile fährt. Dank der Erfindung besteht noch eine weitere Verriegelungsmöglichkeit der Türschlösser. Man kann die Türschlösser von außen so verriegeln, daß die Türen weder von innen noch von außen geöffnet werden können. Diese Verriegelungsstellung ist zweckmäßig, wenn man das Fahrzeug längere Zeit unbeaufsichtigt lassen will.

Sinnvollerweise wird man zum Schalten der Sperreinrichtung in diese dritte Verriegelungsstellung einen anderen Schlüssel vorsehen als zum normalen Türverriegeln und -entriegeln. Diesen Schlüssel braucht der Fahrer eines solchen Fahrzeugs normalerweise niemals aus den Händen zu geben, da für die Autowerkstatt oder für Beifahrer ein Schlüssel zum Ent- und Verriegeln der Türen ausreichend ist. Dadurch ist der Gefahr begegnet, daß andere, die vorübergehend im Besitz eines Schlüssels sind, wie z. B. das Personal in Autowerkstätten oder Tankstellen, die Möglichkeit erhalten, sich eine Schlüsselkopie anzufertigen.

Dadurch, daß gemäß der Erfindung pumpenausgangsseitig ein 3/2-Wegeventil vorgesehen ist, welches den Druck von der Pumpe entweder dem Türverriegelungsmechanismus oder der Sperreinrichtung zuführt, kann zum Sperren und Entsperren des Türverriegelungsmechanismus der normale Rhythmus von Unterdruck und Überdruck genutzt werden, den die Pumpe liefert.

Von Vorteil ist auch, daß in den einzelnen Türschlössern keinerlei elektrische Einrichtungen wie z. B. Endschalter oder Stelleinrichtungen vorgesehen sein müssen, so daß die erfindungsgemäße Einrichtung keine elektrischen Leitungen zu den einzelnen Türschlössern benötigt.

Eine vorteilhafte Ausgestaltung der Erfindung ist im Anspruch 2 angegeben. Durch die dort gekennzeichneten Maßnahmen wird die erfindungsgemäße Einrichtung schaltungstechnisch sein einfach und damit billig herstellbar. Man benötigt nur zum Schalten in eine Richtung einen geschlossenen elektrischen Stromkreis, während zum Schalten in die andere Richtung des 3/2-Wegeventils stets der im System sich aufbauende Unterdruck dient.

In der Praxis erprobt wurde die im Anspruch 3 angegebene Ausführungsform der erfindungsgemäßen Einrichtung. Diese hat sich als besonders einfach herstellbar und zuverlässig arbeitend erwiesen.

Durch die im Anspruch 4 angegebene günstige Ausgestaltung der Erfindung erfolgt der Schaltvorgang des 3/2-Wegeventils in eine Stellung, in der die Sperreinrichtung mit der Pumpe verbunden und mit Überdruck beaufschlagt wird, sprunghaft. Dadurch ist die Möglichkeit ausgeschlossen, daß der Schieber des 3/2-Wegeventils in einer Zwischenstellung hängenbleiben kann.

Die elektrische Schaltung der erfindungsgemäßen Einrichtung wird besonders einfach durch die im Anspruch 5 angegebenen Maßnahmen.

Anspruch 6 zeigt, daß das Grundprinzip der Erfindung auch bei einer Einrichtung anwendbar ist, welche eine drehrichtungsumschaltbare Pumpe hat, die je nach Drehrichtung an ihrem Ausgang Überdruck oder Unterdruck erzeugt.

Aus Anspruch 7 ergibt sich, daß die Umschaltung des 3/2-Wegeventils in eine Richtung statt auf elektromagnetische Weise auch durch Federkraft und eine motorisch ausrückbare Rasteinrichtung erfolgen kann. Diese Art der Umschaltung ist wesentlich schneller, als wenn das 3/2-Wegeventil unmittelbar durch einen elektrischen Stellmotor umgeschaltet würde.

Die Erfindung läßt zahlreiche Ausführungsmöglichkeiten zu. Eine davon ist schematisch in der Zeichnung dargestellt und wird nachfolgend beschrieben. Es zeigt
Fig. 1 eine erfindungsgemäß gestaltete Einrichtung zum Ent- und Verriegeln von Türen in einer solchen Stellung, in der die Türen entriegelt sind;
Fig. 2 die Einrichtung gemäß Fig. 1 in verriegeltem Zustand;
Fig. 3 die Einrichtung gemäß Fig. 1 in gesperrtem Zustand;
Fig. 4 eine zweite Ausführungsform der erfindungsgemäßen Einrichtung;
Fig. 5 eine geänderte Ausführungsform des 3/2-Wegeventils der erfindungsgemäßen Einrichtung.

Die dargestellte Einrichtung besteht im wesentlichen aus drei verschiedenen Baueinheiten, welche in der Zeichnung jeweils durch gestrichelte Umrißlinien verdeutlicht sind. Es handelt sich dabei um ein Haupttürschloß 1, eine zentrale Steuereinheit 2 und Nebenschlösser 3.

Das Haupttürschloß 1 hat einen Türschalter 4, welcher durch Kontakte 5, 6, 7 drei Schaltstellungen ermöglicht. Der Türschalter 4 ist mittels eines Hauptschlüssels 8 so zu betätigen, daß alle drei Schaltstellungen möglich sind. Das Haupttürschloß 1 ist derart gestaltet, daß mittels nicht dargestellter Nebenschlüssel nur zwei Schaltstellungen erreicht werden können. Je nach Stellung des Türschalters 4 gelangt elektrische Energie von einem Pol der Fahrzeugbatterie über eine Anschlußklemme 9 und ein Schaltglied 10 des Türschalters 4 je nach Stellung dieses Schaltgliedes 10 zu jeweils einem der Kontakte 5, 6 oder 7. Von diesen Kontakten laufen elektrische Leitungen 11, 12, 13 zu Kontakten 14, 15, 16 in der zentralen Steuereinheit 2.

Die Kontakte 14, 15, 16 sind Teil eines systemdruckabhängigen Umschalters 17. Dieser Umschalter 17 hat eine pneumatische Stelleinrichtung 18. Über ein Schaltglied 19 des Umschalters 17 vermag ein Motor 20 eine Pumpe 21_{'}entweder von der Anschlußklemme 9 über das Schaltglied 10, den Kontakt 5, die Leitung 11, den Kontakt 14 sowie das Schaltglied 19 oder aber von der Anschlußklemme 9 über das Schaltglied 10, den Kontakt 6, die Leitung 12, den Kontakt 15 und das Schaltglied 19 Strom zu erhalten.

Nicht dargestellt ist ein automatisch vom Druck hinter der Pumpe 21 gesteuertes 3/2-Wegeventil, welches dafür sorgt, daß mit jedem Anlaufen der Pumpe 21 abwechselnd in einer Druckleitung 22 Überdruck oder Unterdruck aufgebaut wird. Eine solche Pumpe mit einem 3/2-Wegeventil ist in der DE-OS 2 805 004 beschrieben.

Von der Druckleitung 22 zweigt eine Druckleitung 23 ab, welche zu der pneumatischen Stelleinrichtung 18 des systemdruckabhängigen Umschalters 17 führt. Das hat zur Folge, daß das Schaltglied 19 des Umschalters 17 bei Erreichen eines bestimmten Unterdrucks im System aus der in Fig. 1 dargestellten Position durch einen nicht dargestellten Mechanismus sprunghaft umschaltet und dann den Kontakt 14 mit dem Kontakt 19 verbindet. Ebenso schaltet der Umschalter 17 bei einem bestimmten Überdruck im System sprunghaft in die in Fig. 1 dargestellte Position zurück.

Der systemdruckabhängige Umschalter 17 hat zusätzlich zum Schaltglied 19 einen Trennschalter 24, durch den der Kontakt 16 mit einem Kontakt 25 verbindbar ist,, wenn das Schaltglied 19 über den Kontakt 14 den Motor 20 mit Strom versorgt. Eine elektrische Querleitung 26 mit einer Diode 27 ermöglicht es, daß von der Leitung 13 Strom zur Leitung 11, nicht jedoch in umgekehrte Richtung, fließen kann. Diese Diode 27 kann jedoch auch entfallen, wenn der Türschalter 4 anders ausgelegt wird.

Vom Kontakt 25 führt eine elektrische Leitung 28 zu einer elektrischen Stelleinrichtung 29 eines 3/2-Wegeventils 30 der zentralen Steuereinheit 2. Dieses 3/2-Wegeventil 30 steuert mittels eines Schiebers 31 eine Druckmittelverbindung von der Druckleitung 22 entweder zu einer Druckleitung 32 oder zu einer Druckleitung 33. Die Druckleitung 32 führt unmittelbar in eine Druckkammer 34 eines Stellgliedes 35 des Nebentürschlosses 3. Die Druckleitung 33 führt in eine Druckkammer 36 einer pneumatischen Stelleinrichtung 37 des 3/2-Wegeventils 30. Mittels einer Rasteinrichtung 38 ist dieses 3/2-Wegeventil 30 in der dargestellten Position gehalten, in der die Druckleitung 22 mit der Druckleitung 32 Verbindung hat.

Von der Druckleitung 33 zweigt eine Druckleitung 39 ab, die in eine Druckkammer 40 einer Sperreinrichtung 41 führt. Die Sperreinrichtung 41 hat einen Riegel 42, welcher in eine Raste 43 des Stellgliedes 35 zu rasten vermag und diese dann blockiert.

Die Zeichnung zeigt lediglich ein Nebentürschloß 3. Es können natürlich beliebig viele Nebentürschlösser 3 vorgesehen sein, welche völlig identisch wie das Türschloß 3 ausgebildet und über Abzweigleitungen 44, 45 der Druckleitungen 32, 39 mit Über- oder Unterdruck versorgt werden können.

Die beschriebene Einrichtung wirkt wie folgt. In der in Fig. 1 dargestellten Entriegelungsstellung sind alle Aggregate energielos. Wird mit dem Hauptschlüssel 8 oder einem Nebenschlüssel der Türschalter 4 umgeschaltet, so daß eine Stromverbindung von der Anschlußklemme 9 über das Schaltglied 10 zum Kontakt 6 besteht, dann erhält der Motor 20 Strom von der Anschlußklemme 9 über das Schaltglied 10, den Kontakt 6, die Leitung 12, den Kontakt 15 und das Schaltglied 19. Die Pumpe 21 läuft dann an und erzeugt in der Druckleitung 22 Unterdruck. Dieser gelangt, durch den Schieber 31 gesteuert, über die Druckleitung 32 in die Druckkammer 34 und zieht das Stellglied 35 des Nebentürschlosses 3 zurück in eine Verriegelungsstellung, was in Fig. 2 gezeigt ist.

Der Unterdruck in der Druckleitung 22 gelangt über die Druckleitung 23 auch zur pneumatischen Stelleinrichtung 18. Dadurch wird nach dem Zurückziehen des Stellgliedes 35 der systemdruckabhängige Umschalter 17 umgeschaltet, so daß das Schaltglied 19 sich auf den Kontakt 14 legt. Das wiederum hat zur Folge, daß der Motor 20 keinen Strom mehr vom Kontakt 15 erhält und abschaltet. Eine weitere Folge ist, daß der Druck im gesamten System sich abbauen kann.

Wird aus der in Fig. 2 dargestellten Verriegelungsstellung wieder zurück in die in Fig. 1 dargestellte Entriegelungsstellung geschaltet, dann erhält der Motor 20 von der Anschlußklemme 9 über das Schaltglied 10, den Kontakt 5, die Leitung 11, den Kontakt 14 und das Schaltglied 19 elektrische Energie und läuft an, so daß in die Druckleitung 22 Druck eingespeist wird. Das Stellglied 35 bewegt sich wieder nach oben. Anschließend schaltet der Umschalter 17 wiederum in die in Fig. 1 gezeigte Position. Das 3/2-Wegeventil 30 der zentralen Steuereinheit ist während des Verriegelns und Entriegelns nicht in Tätigkeit getreten.

Nunmehr sei der Vorgang des Sperrens erläutert. Hierzu muß das Haupttürschloß 1 in seine dritte Schaltstellung gebracht werden, so daß das Schaltglied 10 eine elektrische Verbindung von der Anschlußklemme 9 zum Kontakt 7 herstellt. Das soll nur mit dem Hauptschlüssel 8, nicht aber mit Nebenschlüsseln, möglich sein. Der Weg zur dritten Schaltstellung führt zwangsläufig über die zweite Schaltstellung, in der durch Unterdruck das Stellglied 35 und der Umschalter 17 die in Fig. 2 gezeigte Stellung einnehmen. Es sei darauf hingewiesen, daß eine nicht dargestellte Motorsteuerung stets dafür sorgt, daß jeder vom Türschalter abgegebene Befehl zuende ausgeführt wird, auch wenn nach Abgabe des Befehls sofort weitergeschaltet und damit ein neuer Befehl abgegeben wird.

Wird nun der Türschalter 4 weiter in die in Fig.3 gezeigte dritte Schaltstellung gebracht, dann erhält der Motor 20 Strom von der Anschlußklemme 9 über das Schaltglied 10, den Kontakt 7, die Leitung 13, die Querleitung 26, die Diode 27, den Kontakt 14 sowie das Schaltglied 19, so daß die Pumpe 21 anläuft und Überdruck erzeugt. Durch das Schalten des Türschalters 4 in die dritte Stellung hat die elektrische Stelleinrichtung 29 sofort elektrische Energie von der Anschlußklemme 9 über das Schaltglied 10, den Kontakt 7, die Leitung 13, den Trennschalter 24 und die elektrische Leitung 28 erhalten, so daß der Schieber 31 in die in Fig. 3 dargestellte obere Stellung gelangt. Überdruck von der Pumpe 21 gelangt deshalb von der Druckleitung 22 in die Druckleitung 33 und von dort über die Druckleitung 39 in die Druckkammer 40. Dadurch wird der Riegel 42 in die Raste 43 geschoben, so daß das Stellglied 35 mechanisch blockiert ist. Überdruck gelangt aber auch von der Druckleitung 39 in die Druckkammer 36. Dies hat jedoch keine Wirkung, da sich der Schieber 31 ohnehin in seiner in der Zeichnung gesehen oberen Einstellung befindet.

Weiterhin gelangt Überdruck über die Druckleitung 23 in die pneumatische Stelleinrichtung 18, so daß der systemdruckabhängige Umschalter 17 umschaltet und in die in Fig. 1 gezeigte Stellung gelangt. Damit ist der Motor 20 abgeschaltet und das System kann drucklos werden.

Wenn die Einrichtung entsperrt werden soll, dann wird der Türschalter 4 umgeschaltet, so daß er zumindest vorübergehend eine Verbindung von der Anschlußklemme 9 zum Kontakt 6 herstellt und damit der Motor 20 wieder anlaufen kann, so daß die Pumpe 21 Unterdruck erzeugt. Der Riegel 42 wird dann zurückgezogen. Weiterhin wird der Umschalter 17 umgeschaltet. Über die Druckleitung 33 gelangt Unterdruck in die Druckkammer 36, so daß der Schieber 31 wieder in die in Fig. 1 gezeigte Stellung gelangt.

Wird der Türschalter 4 weiter in die Auf-Stellung geschaltet, dann erzeugt die Pumpe 21 wieder Überdruck und alle Aggregate nehmen die in Fig. 1 gezeigte Stellung ein.

Die Fig. 4 zeigt, daß das Grundprinzip der Erfindung auch anwendbar ist, wenn eine Pumpe verwendet wird, welche je nach Drehsinn an ihrem Ausgang Überdruck oder Unterdruck erzeugt. In Fig. 4 sind Bauteile, weiche denen in den Fig. 1 bis 3 entsprechen, mit gleichen Positionszahlen versehen.

Die in Fig. 4 dargestellte Einrichtung hat, genau wie die zuvor beschriebene, als wesentlichste Bauteile einen Türschalter 4, einen systemdruckabhängigen Umschalter 17, einen Motor 20 mit einer Pumpe 21, ein nicht dargestelltes 3/2-Wegeventil mit einer elektrischen Stelleinrichtung 29 sowie eine ebenfalls nicht dargestellte pneumatische Stelleinrichtung. Zur Vereinfachung sind in Fig. 4 auch die Druckleitungen und das Nebentürschloß mit dem Stellglied und dem Sperrglied weggelassen.

Der wesentliche Unterschied der Ausführungsform gemäß Fig. 4 gegenüber der zuvor beschriebenen liegt darin, daß der Umschalter 17 keinen Trennschalter hat. Dafür wird die elektrische Stelleinrichtung 29 über eine Diode 46 und einen Schalter 47 parallel so zum Motor 20 gelegt, daß die Stelleinrichtung 29 nur bei geschlossenem Schalter 47 und bei Überdruck der Pumpe 21 bestromt wird.

Die Funktionsweise dieser Ausführungsform ergibt sich sinngemäß aus der zuvor erläuterten. Die pneumatische Sperreinrichtung wird in Sperrstellung gebracht, indem das Schaltglied 10 eine Verbindung zwischen dem Kontakt 7 und der Anschlußklemme 9 herstellt und indem der Schalter 47 geschlossen wird.

In Fig. 5 ist stark schematisch eine geänderte Ausführungsform des 3/2-Wegeventils 30 dargestellt. Dieses 3/2-Wegeventil hat ein Steuerglied 48, welches durch eine Zugfeder 49 in jede seiner beiden Schaltstellungen sprunghaft bewegbar ist. Die Zugfeder 49 ist in einem Stellglied 50 angelenkt, welches in eine Richtung durch die pneumatische Stelleinrichtung 37, in die andere Richtung jedoch durch eine Zugfeder 51 bewegbar ist. Durch diese Verschiebung des Stellglieds 50 verlagert sich die Zugfeder 49 derart, daß das Steuerglied 48 entsprechend umschaltet.

In der dargestellten Position ist das Stellglied 50 durch eine als Winkelhebel ausgebildete Klinke 52, welche in eine Richtung formschlüssig in eine Raste 53 des Stellglieds 50 greift, daran gehindert, in seine andere Position zu gelangen. Die Klinke 52 vermag jedoch auszurasten, wenn sie durch einen Nocken 54 einer von einem Elektromotor 56 angetriebenen Scheibe 55 entgegen dem Uhrzeigersinn verschwenkt wird. Das Stellglied 50 schnellt dann durch die Kraft der Zugfeder 51 in seine andere Endstellung, wobei das Stellglied 48 umschaltet.

## Patentansprüche

1. Einrichtung zum Ent- und Verriegeln von Türen, insbesondere Kraftfahrzeugtüren, bei der an einzelnen Türen Türverriegelungsmechanismen mit pneumatischen Stellgliedern (35) und zentral eine pneumatische Pumpe (21) mit einer elektrischen Steuereinheit vorgesehen sind, wobei die Einrichtung durch zumindest einen Türschalter (4), der eine ent- und eine verriegelte Stellung ermöglicht, mittels eines Haupttürschlüssels (8) ansteuerbar und die elektrische Steuereinheit (2) der Pumpe. (21) derart ist, daß sie abwechselnd mit jedem Anlaufen die Stellglieder (35) mit Überdruck oder Unterdruck versorgt, dadurch gekennzeichnet, daß die Stellglieder (35) eine pneumatisch betätigbare Sperreinrichtung (41) und der Türschalter (4) eine dritte, nur mit einem besonderen Schlüssel betätigbare Schaltstellung zur Ansteuerung der Pumpe (21) haben, daß ferner eine in der dritten Schlüsselstellung betätigte, mechanische Türschloßverriegelung vorgesehen ist, und daß pumpenausgangsseitig ein 3/2-Wegeventil (29) angeordnet ist, durch welches in der dritten Schaltstellung des Türschalters (4) die Sperreinrichtung (41) mit dem Pumpenauslaß druckverbunden ist.

2. Einrichtung nach Anspruch 1, dadurch gekennzeichnet, daß das 3/2-Wegeventil (30) zum Bewegen in eine Schaltstellung eine elektrische oder elektromagnetische Stelleinrichtung (29) hat, zum Bewegen in die andere Schaltstellung jedoch eine pneumatische Stelleinrichtung (37) hat, welche vom Unterdruck im System bewegbar ist und deren Betätigungsdruck immer größer als der Betätigungsdruck der Sperreinrichtung (41), jedoch geringer als der Betätigungsdruck der pneumatischen Stelleinrichtung (18) des Umschalters (17) sein muß.

3. Einrichtung nach Anspruch 1 oder einem der folgenden, dadurch gekennzeichnet, daß das 3/2-Wegeventil (30) ein Schieberventil ist, dessen Schieber (31) mechanisch mit einer Membran der pneumatischen Stelleinrichtung (37) Verbindung hat und daß auf der dem Schieber (31) abgewandten Seite der Membran eine Druckkammer (36) vorgesehen ist, welche eine ständige Druckmittelverbindung mit der Druckkammer (40) der Sperreinrichtung (41) hat, und daß der Schieber (31) und die Ventilanschlüsse so gestaltet sind, daß eine von der Pumpe kommende Druckleitung (22) wahlweise mit einer zu dem Stellglied (35) des Türverriegelungsmechanismus führenden Druckleitung (32) oder mit einer zu der Sperreinrichtung (41) und gleichzeitig zu der Druckkammer (36) der pneumatischen Stelleinrichtung (37) des 3/2-Wegeventils (30) führenden Druckmittelleitung (33, 39) Verbindung hat.

4. Einrichtung nach Anspruch 1 oder einem der folgenden, dadurch gekennzeichnet, daß das 3/2-Wegeventil (30) eine selbstlösende Rasteinrichtung (38) in derjenigen Stellung hat, in der die Pumpe (21) mit der Druckkammer (40) der Sperreinrichtung (41) verbunden ist.

5. Einrichtung nach Anspruch 1 oder einem der folgenden, bei der ein elektrischer, systemdruckgesteuerter Umschalter (17) in der Steuerung der Pumpe (21) vorgesehen ist, dadurch gekennzeichnet, daß der Umschalter (17) mit einem Trennschalter (24) gekoppelt ist, über den ein Strompfad von dem der Verriegelungsstellung zugeordneten Kontakt (7) des Türschalters (4) zu der elektrischen oder elektromagnetischen Stelleinrichtung (29) des 3/2-Wegeventils (30) geführt ist.

6. Einrichtung nach Anspruch 1 oder einem der folgenden, bei der eine pneumatische Pumpe (21) vorgesehen ist, welche je nach Drehrichtung Unterdruck oder Überdruck liefert und die einen systemdruckgesteuerten Drehrichtungsumschalter (17) hat, dadurch gekennzeichnet, daß die elektrische Stelleinrichtung (29) des 3/2-Wegeventils über eine Diode (46) und einen zusätzlichen Schalter (47) parallel so zum Motor (20) der Pumpe (21) gelegt ist, daß die Stelleinrichtung (29) nur bei geschlossenem Schalter (47) und bei Überdruck der Pumpe (21) bestromt ist.

7. Einrichtung nach Anspruch 1 oder einem der folgenden, dadurch gekennzeichnet, daß das 3/2-Wegeventil (30) zum Bewegen in die eine Schaltstellung die pneumatische Stelleinrichtung (37), zum Bewegen in die andere Schaltstellung jedoch durch federnde Mittel (Zugfeder 51) vorgespannt ist und daß das 3/2-Wegeventil ferner eine Raste (53) und eine Klinke (52) zur Arretierung in einer Endstellung hat, welche mittels eines Elektromotors (56) ausrückbar ist.

## Claims

1. Apparatus for the locking and unlocking of doors, especially motor vehicle doors, wherein door locking mechanisms with pneumatic positioning elements (35) are provided at individual doors, and centrally a pneumatic pump (21) with an electrical control unit are provided, and the apparatus is actuatable by means of a main door key (8) through at least one door switch (4) which allows an unlocking position and a locking position, and the electrical control unit (2) of the pump (21) is such that each time it starts it supplies the positioning elements (35) with positive pressure or negative pressure alternately, characterised in that the positioning elements (35) have a pneumatically operatable movement-blocking device (41), and the door switch (4) has a third switch position for actuating the pump (21), which position can be operated only with a special key, that there is also provided a mechanical door lock locking arragement which is operated in the third key position, and that at the pump outlet side there is arranged a 3/2-way valve (29) whereby in the third switch position of the door switch (4) the movement-blocking device (41) is connected for pressure transmission with the pump outlet.

2. Apparatus according to claim 1, characterised in that the 3/2-way valve (30) has an electric or electromagnetic positioning device (29) for moving into one control position, but for movement into the other control position it has a pneumatic positioning device (37) which is movable by the negative pressure in the system and whose operating pressure is always greater than the operating pressure of the movement-blocking device (41), but is always to be less than the operating pressure of the pneumatic positioning device (18) of the change-over switch (17).

3. Apparatus according to claim 1 or one of the following claims, characterised in that the 3/2-way valve (30) is a slide valve whose slide (31) is connected mechanically to a diaphragm of the pneumatic positioning device (37), and at that side of the diaphragm which is remote from the slide (31) a pressure chamber (36) is provided which is in constant pressure medium communication with the pressure chamber (40) of the movement-blocking device (41), and that the slide (31) and the valve unions are so arranged that a pressure conduit (22) coming from the pump communicates selectively with a pressure conduit (32) leading to the positioning element (35) of the door locking mechanism or with a pressure medium conduit (33, 39) leading to the movement-blocking device (41) and at the same time to the pressure chamber (36) of the pneumatic positioning device (37) of the 3/2-way valve (30).

4. Apparatus according to claim 1 or one of the following claims, characterised in that the 3/2-way valve (30) has a self-releasing latching arrangement (38) in that position in which the pump (21) is connected with the pressure chamber (40) of the movement-blocking device (41).

5. Apparatus according to claim 1 or one of the following claims, wherein an electric change-over switch (17) controlled by the system pressure is provided in the control arrangement of the pump (21), characterised in that the change-over switch (17) is coupled with an isolating switch (24) by means of which a current path is established from that contact (7) of the door switch (4) which is associated with the locking position to the electric or electromagnetic positioning device (29) of the 3/2-way valve (30).

6. Apparatus according to claim 1 or one of the following claims, wherein a pneumatic pump (21) is provided which produces positive pressure or negative pressure depending on the direction of rotation, and which has a rotation direction change-over switch (17) controlled by system pressure, characterised in that the electric positioning device (29) of the 3/2-way valve is connected via a diode (46) and an additional switch (47) in parallel in such a manner with the motor (20) of the pump (21) that the positioning device (29) is energised only when the switch (47) is closed and the pump (21) produces positive pressure.

7. Apparatus according to claim 1 or one of the following claims, characterised in that the 3/2-way valve (30) has the pneumatic positioning device (37) for moving into one control position, but for moving into the other control position is preloaded by spring means (tension spring 51), and that the 3/2-way valve also comprises a catch (53) and a pawl (52) for arresting in one end position, this being disengageable by means of an electric motor (56).

## Revendications

1. Dispositif pour déverrouiller et verrouiller des portes, notamment des portes de véhicule automobile, dans lequel il est prévu, sur différentes portes, des mécanismes de verrouillage de porte avec organes pneumatiques de manoeuvre (35) et au centre, une pompe pneumatique (21) avec une unité électrique de commande, le dispositif pouvant être commandé par au moins un contacteur de porte (4), qui permet une position déverrouillée et une position verrouillée, au moyen d'une clé principale de porte (8) et l'unité électrique de commande (2) de la pompe (21) étant agencée de manière à alimenter alternativement en surpression ou en dépression les organes de manoeuvre (35) à chaque enclenchement, caractérisé en ce que les organes de manoeuvre (35) comportent un dispositif de blocage (41) pouvant être actionné pneumatique- ment, en ce que le contacteur de porte-(4) comporte une troisième position de commande de la pompe (21) pouvant être étabile seulement au moyen d'une clé spéciale, en ce qu'en outre, il est prévu un verrouillage mécanique de serrure de porte actionné dans la troisième position de clé et en ce que, du côté de sortie de la pompe, est disposé un distributeur à 3/2 voies (29) par lequel, dans la troisième position de commande du contacteur de porte (4), le dispositif de blocage est soumis à la pression de sortie de la pompe.

2. Dispositif selon la revendication 1, caractérisé en ce que le distributeur à 3/2 voies (30) comporte, pour le déplacement jusque dans une position de commande, un dispositif électrique ou électromagnétique de manoeuvre (29) mais cependant pour le déplacement dans l'autre position de commande, un dispositif pneumatique de manoeuvre (37), qui peut être déplacé par une dépression dans le système et dont la pression d'actionnement est toujours supérieure à la pression d'actionnement du dispositif de blocage (41), en devant cependant être plus faible que la pression d'actionnement du dispositif pneumatique de manoeuvre (18) du commutateur (17).

3. Dispositif selon la revendication 1 ou une des suivantes, caractérisé en ce que le distributeur à 3/2 voies (30) est un distributeur à tiroir, dont le tiroir (31) est relié mécaniquement à une membrane du dispositif pneumatique de manoeuvre (37), en ce qu'il est prévu, sur la côté de la membrane opposé au tiroir (31), une chambre de pression (36) qui est en communication fluidique constante avec la chambre de pression (40) du dispositif de blocage (41) et en ce que le tiroir (31) et les raccords du distributeur sont agencés de telle sorte qu'un conduit de pression (22) partant de la pompe soit relié sélectivement avec un conduit de pression (32) aboutissant à l'organe de manoeuvre (35) de mécanisme de verrouillage de porte, ou bien avec un conduit de fluide sous pression (33, 39) aboutissant au dispositif de blocage (41) et simultanément à la chambre de pression (36) du dispositif pneumatique du manoeuvre (37) du distributeur à 3/2 voies (30).

4. Dispositif selon la revendication 1, ou une des revendications suivantes, caractérisé en ce que le distributeur à 3/2 voies (30) comporte un dispositif d'arrêt auto-déclenchable (38) dans la position où la pompe (21) est reliée à la chambre de pression (40) du dispositif de blocage (41).

5. Dispositif selon la revendication 1 ou une des suivantes, dans lequel il est prévu un commutateur électroque (17), commandé par la pression de service, dans le circuit de commande de la pompe (21), caractérisé en ce que le commutateur (17) est accouplé à un contacteur de séparation (24) par l'intermédiaire duquel une voie de transmission de courant est établie entre le contact (7) du contacteur de porte (4) associé à la position de verrouillage et le dispositif électrique ou électropneumatique de manoeuvre (29) du distributeur à 312 voies (30).

6. Dispositif selon la revendication 1 ou une des suivantes, dans lequel il est prévu une pompe pneumatique (21) qui fournit une dépression ou une surpression en fonction de son sens de rotation et qui comporte un inverseur de sens de rotation (17) commandé par la pression de service, caractérisé en ce que le dispositif électrique de manoeuvre (29) du distributeur à 3/2 voies est branché, par l'intermédiaire d'une diode (46) et d'un contacteur additionnel (47), en parallèle au moteur (20) de la pompe (21), de manière que le dispositif de manoeuvre (29) ne reçoive du courant que lorsque le contacteur (47) est fermé et dans le cas d'une surpression de la pompe (21).

7. Dispositif selon la revendication 1 ou une des suivantes, caractérisé en ce que le distributeur à 3/2 voies (30) est sollicité avec précontrainte pour le déplacement vers l'une des positions de commande par le dispositif pneumatique de manoeuvre (37), mais cependant pour le d'eplacement vers l'autre position de commande par un moyen élastique (ressort de traction 51) et en ce que le distributeur à 3/2 voies comporte en outre un cran d'arrêt (53) et un cliquet (52) pour un arrêt dans une position limite à partir de laquelle le débrayage est réalisé au moyen d'un moteur électrique (56).
